# EUROPÄISCHE PATENTSCHRIFT

(11) **EP 0 662 568 B1**
(45) Veröffentlichungstag und Bekanntmachung des Hinweises auf die Patenterteilung: **11.08.1999**
(21) Anmeldenummer: 94120983.5
(22) Anmeldetag: 31.12.1994
(51) Int. Cl.: F15B 15/14, F15B 15/08, F15B 15/22

(54) **Linearantriebzylinder**
Linear driving cylinder
Vérin linéaire

(30) Priorität: 11.01.1994 DE 4400483
(43) Veröffentlichungstag der Anmeldung: 12.07.1995
(73) Patentinhaber: Invest Tech AG, CH-6343 Rotkreuz (CH)
(72) Erfinder: Lipinski, Reinhard, D-73207 Plochingen (DE)
(74) Vertreter: Rüger, Rudolf, Dr.-Ing.

(56) Entgegenhaltungen:
- EP-A- 0 060 412
- WO-A-90/14520
- DE-A- 1 954 888
- DE-A- 2 846 027
- DE-U- 7 734 682
- DE-U- 8 214 767

## Beschreibung

Die Erfindung betrifft einen Linearantriebszylinder mit den Merkmalen des Oberbegriffs des Patentanspruchs 1.

Als Linearantriebe sind aus der Praxis sogenannte Linearmodule bekannt, bei denen in einem langgestreckten, im wesentlichen geschlossenen oder seitlich geschlitzten Führungsrohr über Druckmittel ein Kolben bewegt wird, der mit geeigneten Kraftübertragungsmitteln, wie bspw. einer Kolbenstange oder einem den seitlichen Schlitz des Führungsrohres durchgreifenden Mitnehmer anzutreibende Maschinenelemente betätigt. Bei allen diesen Linearantrieben ist das mehr oder weniger lange Führungsrohr endseitig mit einem Deckel oder Verschlußstück verschlossen. Dieser Deckel dient der Abdichtung der im übrigen von dem Kolben und dem Führungsrohr begrenzten Kammer. Zur Befestigung der jeweiligen Deckel an dem Führungsrohr sind meist umfangreichere Bearbeitungen des ansonsten lediglich von vorbereiteten Halbzeugen abgelängten Führungsrohres erforderlich.

Aus der GB-13 29 629 ist ein druckmittelbetätigter Linearantrieb bekannt. Dieser weist ein längsgeschlitztes Führungsrohr auf, das über ein flexibles Band abgedichtet ist und in dem ein Kolben abgedichtet und verschiebbar gelagert ist, der den seitlichen Schlitz des Führungsrohrs mit einem flachen Mitnehmer durchgreift. Endseitig ist das Führungsrohr mit zylinderkopfartigen Deckeln verschlossen. Dazu ist das Führungsrohr mit Außengewinde versehen. Der jeweilige Deckel weist ein entsprechendes Innengewinde auf, das mit dem Außengewinde des Führungsrohres in Eingriff steht.

Bei diesem Linearantrieb ist es nach dem Ablängen des Führungsrohres erforderlich, auf die Enden desselben ein Außengewinde aufzubringen.

Aus der EP 0 113 790 A1 ist ein Druckmittelzylinder mit einem ebenfalls längsgeschlitzten, endseitig verschlossenen Zylinder bekannt. Dieser weist ein Zylinderrohr auf, in dem ein Kolben längsverschieblich und abgedichtet gelagert ist, der den seitlichen Schlitz mit einem stegartigen Teil durchgreift, das in Verbindung mit einem Kraftübertragungselement als Abtrieb dient. Endseitig ist der Zylinder durch einen Deckel verschlossen, der einen etwas in den Innenraum des Zylinderrohres hineinragenden zylinderförmigen Abschnitt aufweist. Im Anschluß an den zylinderförmigen Abschnitt vergrößert sich der Durchmesser des Deckels, so daß dieser eine Ringschulter aufweist. Die Ringschulter liegt an der endseitigen Stirnfläche des Zylinderrohres an. Zur Fixierung des Deckels an dem Druckmittelzylinder sind in die Stirnfläche des Zylinderrohres Gewindebohrungen eingebracht, in die den Deckel durchgreifende Befestigungsschrauben eingeschraubt sind.

Bei der Herstellung des Zylinderrohres ist es nach dem Ablängen von entsprechend vorbereitetem Halbzeug erforderlich, mehrere Gewindebohrungen über die Stirnfläche verteilt in das Zylinderrohr einzubringen. Dies setzt eine Mindestwandstärke voraus, die nicht unterschritten werden kann.

Aus dem DE-U-7734682 ist ein Druckluft- und/oder Hydraulikzylinder mit einem zylinderförmigen Rohr bekannt, das endseitig mit einem Stopfen verschlossen ist. Der Stopfen ist mit einem Querbolzen an dem Zylinderrohr gesichert. Der Querbolzen durchgreift dabei sowohl das Zylinderrohr als auch den Stopfen bei entsprechenden Querbohrungen.

Außerdem ist aus der DE-A-1954888 ein pneumatischer Stellantrieb mit einem Zylinderrohr bekannt, auf das beidenends Zylinderköpfe aufgeschraubt sind. Jeder Zylinderkopf ist mit jeweils einem Kanal versehen, über den Druckmittel in das Zylinderrohr hinein und aus diesem hereus geleitet werden kann.

Zur Herstellung einer Schraubverbindung zwischen dem Zylinderrohr und dem Zylinderkopf muß das Zylinderrohr an seinem Ende eine zylindrische Außenfläche aufweisen, die mit Gewinde versehen werden kann. Eine solche ist bei kolbenstangenlosen Zylindern meist nicht vorhanden.

Darüberhinaus ist aus der DE-A-2846027, die den Oberbegriff des Patentanspruchs 1 offenbart, ein Druckmittelzylinder mit einem Zylinderrohr bekannt, in dem ein Kolben abgedichtet und axial verschiebbar gelagert ist. An dem Kolben ist eine Kolbenstange befestigt, die als Kraftübertragungsmittel und Abtrieb dient. Die Kolbenstange ist aus dem Zylinderrohr herausgeführt.

Das Zylinderrohr umschließt einen Innenraum, der an beiden Enden des Zylinderrohrs mit jeweils einem Verschlußstopfen abgedichtet ist. Jeder Verschlußstopfen weist eine Querbohrung auf, die als Durchgangsbohrung ausgebildet ist. Die Querbohrung fluchtet mit Querbohrungen, die in dem Zylinderrohr ausgebildet sind. Diese durchgreifend sind Befestigungsschrauben seitlich in die Verschlußstopfen eingeschraubt. Zwei Befestigungsschrauben halten jeweils paarweise einen Verschlußstopfen. Eine der Befestigungsschrauben ist mit einem Durchgangskanal versehen, der in einen Innenraum des Verschlußstopfens mündet. Von diesem führt ein Kanal in den Innenraum des Zylinderrohrs.

Die Befestigungsschrauben erfordern ein Innengewinde in der Querbohrung der Verschlußstopfen.

Davon ausgehend ist es Aufgabe der Erfindung, einen kolbenstangenlosen Linearantriebzylinder zu schaffen, dessen Aufbau eine hohe Freizügigkeit bei der Bemessung zuläßt und der einfach und kostengünstig zu fertigen ist.

Diese Aufgabe wird durch einen Linearantriebzylinder mit den Merkmalen des Patentanspruches 1 gelöst.

Die in dem Zylinderrohr ausgebildete Zylinderbohrung hat, weil sie die Aufgabe hat, den gleitend gelagerten Kolben zu führen, von Haus aus eine glatte Wandung. Diese glatte Wandung bietet eine definierte Anlagefläche für den als Verschlußstopfen ausgebildeten Verschluß, ohne daß eine Bearbeitung der bei dem Ablängen des Zylinderrohres entstandenen Schnitt- oder Stirfläche erforderlich wäre. Die zur Befestigung des Verschlußstopfens in der Wandung des Zylinderrohres vorgesehene wenigstens eine Querbohrung ist problemlos und ohne größeren Aufwand in das Zylinderrohr einbringbar. Dabei spielt die Dicke der Wandung kaum eine Rolle. Selbst wenn die Wandung relativ dünn sein sollte, und zwar so dünn, daß ein stärkerer Stehbolzen oder eine größere Gewindebohrung nicht mehr ohne weiteres in Längsrichtung in die Wandung gebohrt werden kann, bietet die Querbohrung einem diese durchgreifenden Befestigungsmittel sicheren Halt. Das Befestigungsmittel, das ein Bolzen mit einer Bohrung oder ein Halterohr sein kann, steckt dabei quer in dem Verschlußstopfen und der Querbohrung des Zylinderrohres. Das Zylinderrohr weist dabei zwei Querbohrungen auf, die sich diametral gegenüberliegen und mit der Querbohrung des Stopfens fluchten. Das einzige Befestigungsmittel wird durch die Querbohrungen durchgesteckt und darin fixiert. Dadurch wird der Abschluß des Zylinderrohres mit wenigen, kostengünstig herzustellenden und einfach zu montierenden Teilen erreicht. Die Auslaßbohrungen stellen eine Fluidverbindung zwischen der Bohrung und dem Kanal her. Somit kann dem Linearantriebszylinder Fluid über ein als Befestigungsmittel dienendes Halteelement zugeführt werden. Somit bildet das Befestigungsmittel zugleich einen Anschluß für die vorzugsweise als Druckmittel verwendete Druckluft, so daß zugleich mit der Montage des Verschlußstopfens an dem Zylinderrohr auch der Druckluftanschluß vorbereitet ist.

Die Querbohrung des Verschlußstopfens kann glattwandig ausgeführt sein. Der Bolzen oder das Halterohr ist dann durch alle Querbohrungen durchgesteckt und zu beiden Seiten des Zylinderrohres mit Muttern gesichert.

Überdies kann ein gewindeloser Bolzen durch die Querbohrungen gesteckt und durch Verstemmen, Vernieten oder Kleben darin gesichert werden. Dies ist unabhängig davon, ob der Bolzen voll oder hohl, d.h. als Halterohr ausgebildet ist.

In einfacher Weise kann der Kanal eine koaxial zu dem Zylinderrohr liegende Bohrung sein. Diese kann sich durch einen koaxial zu dem Zylinderrohr und dem Verschlußstopfen vorgesehenen Dämpfungszapfen hindurch erstrecken, der von einer entsprechenden, an dem Kolben vorgesehenen Sackbohrung aufgenommen werden kann. Der Dämpfungszapfen stellt in Verbindung mit der an dem Kolben vorgesehenen Sackbohrung für das ausströmende Druckmittel einen vergrößerten Strömungswiderstand dar, sobald der Zapfen in die Sackbohrung ragt. Damit wird die auf den Verschlußstopfen zu gerichtete Kolbenbewegung abgebremst und ein hartes Aufschlagen des Kolbens an dem Verschlußstopfen verhindert.

Der von dem Zylinderrohr umschlossene Innenraum ist zylinderförmig, um eine gute Abdichtung des Kolbens gegenüber der Wandung des Zylinderrohres zu ermöglichen. Auch der Verschlußstopfen ist zylinderförmig. Zum Abdichten des Verschlußstopfens gegen das Zylinderrohr ist eine Dichtung vorgesehen. Diese kann in einfacher Weise ein in eine an dem Verschlußstopfen vorgesehene Ringnut eingelegter O-Ring sein. Wenn diese Dichtung zwischen der Querbohrung und der dem Kolben zugewandten Stirnfläche des Verschlußstopfens angeordnet ist, erübrigt sich eine zusätzliche Abdichtung des Befestigungsmittels gegen das Zylinderrohr.

Eine besonders kostengünstige Fertigung, insbesondere bei höheren Stückzahlen, ergibt sich, wenn der Verschlußstopfen ein Kunststoffspritzteil ist. Dabei kann der Verschlußstopfen mit dem Dämpfungszapfen einstückig ausgebildet sein, was den Fertigungsaufwand reduziert. Jedoch ist es auch möglich, den Verschlußstopfen als Automatenteil, beispielsweise aus Metall, herzustellen.

In der Zeichnung sind Ausführungsbeispiele des Gegenstandes der Erfindung dargestellt. Es zeigen:
- Fig. 1: einen Linearantriebszylinder in einer ausschnittsweisen und teilweise aufgebrochenen Darstellung und
- Fig. 2: den Linearantriebszylinder nach Fig. 1 in teilweise entlang der Schnittlinie II-II geschnittenen Darstellung mit Blickrichtung auf die Stirnseite.

In Fig. 1 ist ein als Linearmodul oder Linearantrieb dienender Linearantriebszylinder 1 dargestellt, bei dem ein aus Aluminiumstrangpreßprofil bestehendes Zylinderrohr 2 einen Grundkörper bildet. Mit einer glatten, einen Zylinder beschreibenden Wandung 3 schließt das Zylinderrohr 2 einen Innenraum 4 ein. In diesem ist ein Kolben 5 axial verschiebbar und gegenüber der Wandung 3 abgedichtet gelagert. Endseitig ist das Zylinderrohr 2 durch Verschlußstopfen 6 verschlossen, wobei in Fig. 1 lediglich ein Ende des Zylinderrohres 2 dargestellt ist.

Das Zylinderrohr 2 ist, wie insbesondere auch aus Fig. 2 ersichtlich ist, mit einem Längsschlitz 7 versehen, der von einem an dem Kolben 5 befestigten, im einzelnen nicht weiter dargestellten Steg 8 durchgriffen ist.

Der Steg 8 ist mit einem im wesentlichen platten- oder quaderförmigen Abtriebsteil 9 verbunden, das entlang der Längserstreckung 10 des Linearantriebszylinders 1 eine Linearbewegung entsprechend der Kolbenbewegung ausführen kann.

Der Längsschlitz 7 ist durch ein Dichtungsband 11 für in dem Innenraum 4 herrschende Überdrücke dicht verschlossen, wobei das Dichtungsband 11 bei dem Steg 8 in einem drucklosen Bereich des Linearantriebszylinders 1 nach innen geführt ist. Damit wird die Kraftübertragung von dem Kolben 5 über den Steg 8 auf das Abtriebsteil 9 ermöglicht. Das Dichtungsband 11 ist bei der Stirnseite des Zylinderrohres 2 mittels einer bei 12 lediglich schematisch angedeuteten Schraubverbindung ortsfest gehalten.

Der Verschlußstopfen 6 ist im wesentlichen zylinderförmig und mittels eines in einer Ringnut 15 liegenden O-Ringes 16 gegen die Wandung 3 des Zylinderrohres 2 abgedichtet. Der Verschlußstopfen 6 weist dabei zwei zueinander im Abstand parallelliegende kreisförmige Planflächen 17, 18 auf, wobei die Planfläche 18 dem Innenraum 4 zugekehrt ist und die Planfläche 17 mit der Stirnfläche des Zylinderrohres 2 abschließt.

Zwischen der Ringnut 15 und der Planfläche 17 ist der Verschlußstopfen 6 mit einer Querbohrung 20 versehen, die, wie insbesondere aus Fig. 2 hervorgeht, mit zwei einander gegenüberliegenden Querbohrungen 20, 21 des Zylinderrohres 2 fluchtet.Die Querbohrungen 20, 21, 22 weisen miteinander übereinstimmende Durchmesser auf und sind von einem Halterohr 23 durchgriffen, dessen Länge größer als der Abstand der Außenseiten des im Querschnitt im wesentlichen rechteckigen Zylinderrohres 2 ist. Endseitig ist das Halterohr 23 mit Außengewinde versehen, auf das Muttern 24 aufgeschraubt sind.

Das Halterohr 23 weist eine Durchgangsbohrung 27 auf und ist zusätzlich etwa mittig mit insgesamt vier Auslaßbohrungen 28, 29, 30, 31 versehen.

Die Auslaßbohrungen 28, 29, 30, 31 münden in eine bei ihnen in dem Halterohr 23 vorgesehene flache Nut 32. Die Nut 32 kommuniziert mit einer in dem Verschlußstopfen 6 vorgesehenen axialen Öffnung oder einem Kanal 33, der in den Innenraum 4 führt.

Der Kanal 33 erstreckt sich dabei durch einen an dem Verschlußstopfen 6 angeformten Dämpfungszapfen 34.

Der Dämpfungszapfen 34 ist koaxial zu dem Verschlußstopfen 6 und dem Zylinderrohr 2 angeordnet und erstreckt sich in Richtung auf den Kolben 5 zu, der eine zur Aufnahme des Dämpfungszapfens vorgesehene Sackbohrung aufweist.

Der Dämpfungszapfen 34 stellt in Verbindung mit der an dem Kolben vorgesehenen Sackbohrung für das ausströmende Druckmittel einen vergrößerten Strömungswiderstand dar, sobald der Dämpfungszapfen 34 in die Sackbohrung ragt. Damit wird die auf den Verschlußstopfen 6 zu gerichtete Kolbenbewegung abgebremst und ein hartes Aufschlagen des Kolbens an dem Verschlußstopfen 6 verhindert.

Dem Dämpfungszapfen 34 ist eine in dem Kolben 5 vorgesehene Sackbohrung 35 zugeordnet, deren Tiefe größer als die Länge des Dämpfungszapfens 34 und deren Innendurchmesser größer als der Außendurchmesser des Dämpfungszapfens 34 sind.

Um ein Zu- und Abführen von Druckmittel über das Halterohr 23 in den Innenraum 4 und aus diesem heraus zu ermöglichen, ist das Halterohr 23 bei seiner Durchgangsbohrung 27 mit Innengewinde 35 versehen, in das ein äußerer Anschluß eingeschraubt werden kann. Außerdem sind zur Vermeidung von Druckverlusten im Anschluß an die Nut 32 des Halterohres 23 Ringnuten 36, 37 vorgesehen, in die O-Ringe eingelegt sind.

## Patentansprüche

1. Linearantriebszylinder (1),
mit einem Zylinderrohr (2), das bei wenigstens einem Ende mit zwei einander gegenüberliegenden und zueinander fluchtenden Querbohrungen (21, 22) versehen ist,
mit einem Kolben (5), der in dem Innenraum (4) des Zylinderrohrs (2) in Längsrichtung verschiebbar gelagert ist,
mit einem einen Abtrieb bildenden Kraftübertragungsmittel (8), das mit dem Kolben (5) verbunden und aus dem Zylinderrohr (2) herausgeführt ist,
mit wenigstens einem Verschlußstopfen (6), der endseitig in dem Innenraum (4) des Zylinderrohrs (2) abgedichtet sitzt und eine als Durchgangsbohrung ausgebildete Querbohrung (20) aufweist, die mit den Querbohrungen (21, 22) des Zylinderrohrs (2) fluchtet, und der einen mit seiner Querbohrung (20) in Verbindung stehenden Kanal (33) aufweist, der in den Innenraum (4) mündet, und
mit wenigstens einem länglichen Befestigungsmittel (23), das quer zu der Längsrichtung des Zylinderrohres (2) sowohl sich in die Querbohrung (20) des Verschlußstopfens (6) erstreckt als auch eine Querbohrung (21) des Zylinderrohrs (2) durchgreift,
wobei in dem Verschlußstopfen (6) wenigstens ein Kanal (33) vorgesehen ist, der die Querbohrung (20) des Verschlußstopfens mit dem von
dem Zylinderrohr (2) umschlossenen Innenraum (4) verbindet, und wobei das Befestigungsmittel (23) mit dem Verschlußstopfen (6) abdichtend in dessen Querbohrung (20) sitzt und eine Bohrung (27) aufweist,
dadurch gekennzeichnet, daß die Bohrung (27) des Befestigungsmittels (23) über eine Auslaßbohrung (28) mit dem Kanal (33) in Verbindung steht, wobei das Befestigungsmittel (23) derart sowohl beide Querbohrungen (21, 22) des Zylinderrohrs (2) als auch die Querbohrung des Verschlußstopfens durchgreift, daß der Verschlußstopfen (6) unverschiebbar in dem Innenraum (4) gehalten ist.

2. Linearantriebszylinder nach Anspruch 1, dadurch gekennzeichnet, daß das Befestigungsmittel (23) mit einer Ringnut (32) versehen ist und zwei der Ringnut (32) benachbarte Ringnuten (36, 37) zur Aufnahme jeweils eines O-Ringes zur Abdichtung des Befestigungsmittels (23) gegen die glattwandige ausgebildete Querbohrung (20) aufweist, wobei die Ringnut (32) mit dem Kanal (33) kommuniziert.

3. Linearantriebszylinder nach Anspruch 1, dadurch gekennzeichnet, daß die Querbohrung (20) des Verschlußstopfens (6) glattwandig ist.

4. Linearantriebszylinder nach Anspruch 1, dadurch gekennzeichnet, daß die Querbohrung (20) des Verschlußstopfens (6) mit Innengewinde versehen ist.

5. Linearantriebszylinder nach Anspruch 1, dadurch gekennzeichnet, daß das Befestigungsmittel (23) ein Bolzen ist, der das Zylinderrohr (2) und den Verschlußstopfen (6) durchgreift und der mit wenigstens einer Mutter (24) gesichert ist.

6. Linearantriebszylinder nach den Ansprüchen 2 und 3, dadurch gekennzeichnet, daß sich der Bolzen (23) in den Verschlußstopfen (6) hinein erstreckt und mit einem Innengewinde in Eingriff steht, das in der Querbohrung (21) des Zylinderrohres (2) vorgesehen ist.

7. Linearantriebszylinder nach Anspruch 1, dadurch gekennzeichnet, daß das Befestigungsmittel (23) mit dem Zylinderrohr (2) verstemmt ist.

8. Linearantriebszylinder nach Anspruch 1, dadurch gekennzeichnet, daß das Befestigungsmittel (23) mit dem Zylinderrohr (2) vernietet ist.

9. Linearantriebszylinder nach Anspruch 1, dadurch gekennzeichnet, daß das Befestigungsmittel (23) mit dem Zylinderrohr (2) und/oder dem Verschlußstopfen (6) verklebt ist.

10. Linearantriebszylinder nach Anspruch 1, dadurch gekennzeichnet, daß der Kanal (33) eine koaxial zu dem Zylinderrohr (2) liegende Bohrung ist.

11. Linearantriebszylinder nach Anspruch 1, dadurch gekennzeichnet, daß an dem Verschlußstopfen (6) eine koaxial zu dem Zylinderrohr (2) liegender und auf den Kolben (5) zu gerichteter Dämpfungszapfen (34) vorgesehen ist.

12. Linearantriebszylinder nach den Ansprüchen 10 und 11, dadurch gekennzeichnet, daß sich die Bohrung durch den Dämpfungszapfen (34) erstreckt.

13. Linearantriebszylinder nach Anspruch 1, dadurch gekennzeichnet, daß der Verschlußstopfen (6) im wesentlichen zylinderförmig ist.

14. Linearantriebszylinder nach Anspruch 1, dadurch gekennzeichnet, daß der Verschlußstopfen (6) zum Abdichten gegenüber dem Zylinderrohr (2) mit einer Dichtung (16) versehen ist.

15. Linearantriebszylinder nach Anspruch 14, dadurch gekennzeichnet, daß die Dichtung (16) ein in eine an dem Verschlußstopfen (6) vorgesehene Ringnut (15) eingelegter O-Ring (16) ist.

16. Linearantriebszylinder nach Anspruch 14, dadurch gekennzeichnet, daß die Dichtung (16) an dem Verschlußstopfen (6) zwischen der Querbohrung (20) und einer dem Kolben (5) zugewandten Stirnfläche (18) des Verschlußstopfens (6) angeordnet ist.

17. Linearantriebszylinder nach Anspruch 1, dadurch gekennzeichnet, daß das Zylinderrohr (2) einen durchgehenden Innenraum (4) und einen sich über seine gesamte Länge erstreckenden Längsschlitz (7) aufweist, und/oder daß der Längsschlitz (7) von einem flexiblen endseitigen bezüglich des Zylinderrohres (2) ortsfest gehaltenen Dichtungsband (11) abgedichtet ist.

18. Linearantriebszylinder nach Anspruch 1, dadurch gekennzeichnet, daß der Verschlußstopfen (6) ein Kunststoffspritzteil ist.

19. Linearantriebszylinder nach Anspruch 11, dadurch gekennzeichnet, daß der Verschlußstopfen (6) mit dem Dämpfungszapfen (34) einstückig ausgebildet ist.

## Claims

1. A linear drive cylinder (1) with a cylindrical tube (2) which at at least one end is provided with two mutually opposed and aligned transverse bores (21,22), with a piston (5) which is mounted displaceably in a longitudinal direction in the inner chamber (4) of the cylindrical tube (2), with a force-transmitting means (8) which forms an output, which is connected to the piston (5) and which extends out of the cylindrical tube (2), with at least one end plug (6) which at the end is fitted fluidtightly in the inner chamber (4) of the cylindrical tube (2) and has a transverse bore (20) which is in the form of a through-bore and is aligned with the transverse bores (21,22) of the cylindrical tube (2), and which end plug has a passage (33) which is in communication with its transverse bore (20) and which discharges into the inner chamber (4), and with at least one elongate fastening means (23) which both extends transversely to the longitudinal direction of the cylindrical tube (2) into the transverse bore (20) of the end plug (6) and passes through a transverse bore (21) of the cylindrical tube (2), wherein in the end plug (6) at least one passage (33) is provided which connects the transverse bore (20) of the end plug with the inner chamber (4) surrounded by the cylindrical tube (2), and wherein the fastening means (23) is fitted with the end plug (6) fluidtightly in its transverse bore (20) and has a bore (27), characterised in that the bore (27) of the fastening means (23) is in communication with the passage (33) via an outlet bore (28), wherein the fastening means (23) passes both through the two transverse bores (21,22) of the cylindrical tube (2) and through the transverse bore of the end plug in such a way that the end plug (6) is retained non-displaceably in the inner chamber (4).

2. A linear drive cylinder according to Claim 1, characterised in that the fastening means (23) is provided with an annular groove (32) and has two annular grooves (36,37) which are adjacent the annular groove (32) and which serve to accommodate a respective O-ring for sealing the fastening means (23) with respect to the smooth-walled transverse bore (20), wherein the annular groove (32) communicates with the passage (33).

3. A linear drive cylinder according to Claim 1, characterised in that the transverse bore (20) of the end plug (6) is smooth-walled.

4. A linear drive cylinder according to Claim 1, characterised in that the transverse bore (20) of the end plug (6) is provided with an internal thread.

5. A linear drive cylinder according to Claim 1, characterised in that the fastening means (23) is a bolt which passes through the cylindrical tube (2) and the end plug (6) and which is secured with at least one nut (24).

6. A linear drive cylinder according to Claims 2 and 3, characterised in that the bolt (23) extends into the end plug (6) and is in engagement with an internal thread which is provided in the transverse bore (21) of the cylindrical tube (2).

7. A linear drive cylinder according to Claim 1, characterised in that the fastening means (23) is staked to the cylindrical tube (2).

8. A linear drive cylinder according to Claim 1, characterised in that the fastening means (23) is rivetted to the cylindrical tube (2).

9. A linear drive cylinder according to Claim 1, characterised in that the fastening means (23) is bonded to the cylindrical tube (2) and/or to the end plug (6).

10. A linear drive cylinder according to Claim 1, characterised in that the passage (33) is a bore disposed coaxially to the cylindrical tube (2).

11. A linear drive cylinder according to Claim 1, characterised in that a damping peg (34), which is disposed coaxially to the cylindrical tube (2) and which is directed towards the piston (5), is provided on the end plug (6).

12. A linear drive cylinder according to Claims 10 and 11, characterised in that the bore extends through the damping peg (34).

13. A linear drive cylinder according to Claim 1, characterised in that the end plug (6) is substantially cylindrical.

14. A linear drive cylinder according to Claim 1, characterised in that the end plug (6) is provided with a seal (16) for effecting sealing with respect to the cylindrical tube (2).

15. A linear drive cylinder according to Claim 14, characterised in that the seal (16) is an O-ring (16) inserted into an annular groove (is) provided on the end plug (6).

16. A linear drive cylinder according to Claim 14, characterised in that the seal (16) is disposed on the end plug (6) between the transverse bore (20) and an end face (18) of the end plug (6) facing the piston (5).

17. A linear drive cylinder according to Claim 1, characterised in that the cylindrical tube (2) has a continuous inner chamber (4) and a longitudinal slot (7) extending along its entire length, and/or in that the longitudinal slot (7) is sealed by a flexible sealing strip (11) retained stationary at the end with respect to the cylindrical tube (2).

18. A linear drive cylinder according to Claim 1, characterised in that the end plug (6) is an injection-moulded component.

19. A linear drive cylinder according to Claim 11, characterised in that the end plug (6) is formed integrally with the damping peg (34).

## Revendications

1. Vérin linéaire (1) comprenant
un corps de vérin (2) qui, à une extrémité au moins, est pourvu de deux trous transversaux (21, 22) mutuellement en vis-à-vis et mutuellement alignés,
un piston (5) qui est monté coulissant dans la direction longitudinale dans la chambre intérieure (4) du corps de vérin (2),
un moyen de transmission de force (8) qui constitue une sortie de puissance, est relié au piston (5) et est amené à l'extérieur du corps de vérin (2),
au moins un bouchon (6) qui est monté étanche côté extrémité dans la chambre intérieure (4) du corps de vérin (2) et comporte un trou transversal (20) débouchant qui est aligné avec les trous transversaux (21, 22) dans le corps de cylindre (2) et présente un canal (33) qui communique avec son trou transversal (20) et débouche dans la chambre intérieure (4) et
au moins un moyen de fixation (23) allongé qui s'étend transversalement à la direction longitudinale du corps de vérin (2) et pénètre à la fois dans le trou transversal (20) du bouchon (6) et dans le trou transversal (21) du corps de vérin (2),
au moins un canal (33) qui relie le trou transversal (20) dans le bouchon à la chambre intérieure (4) délimitée par le corps de vérin (2) étant prévu dans le bouchon (6) et le moyen de fixation (23) étant monté étanche dans le trou transversal (20) du bouchon (6) et comportant un trou (27),
caractérisé par le fait que le trou (27) du moyen de fixation (23) communique avec le canal (33) par l'intermédiaire d'un trou d'écoulement (28), le moyen de fixation (23) traversant les deux trous transversaux (21, 22) du corps de vérin (2) et le trou transversal du bouchon (6) de telle sorte que le bouchon (6) soit tenu dans possibilité de glissement dans la chambre intérieure (4).

2. Vérin linéaire selon la revendication 1, caractérisé par le fait que le moyen de fixation (23) est pourvu d'une gorge annulaire (32) et présente deux gorges annulaires (36, 37) voisines de la gorge annulaire (30), destinées à recevoir chacune un joint torique pour assurer l'étanchéité du moyen de fixation (23) par rapport au trou transversal (20) à paroi lisse, la gorge annulaire (32) communiquant avec le canal (33).

3. Vérin linéaire selon la revendication 1, caractérisé par le fait que le trou transversal (20) du bouchon (6) a une paroi lisse.

4. Vérin linéaire selon la revendication 1, caractérisé par le fait que le trou transversal (20) du bouchon (6) est pourvu d'un filetage intérieur.

5. Vérin linéaire selon la revendication 1, caractérisé par le fait que le moyen de fixation (23) est une vis qui traverse le corps de vérin (2) et le bouchon (6) et est bloquée par au moins un écrou (24).

6. Vérin linéaire selon les revendications 2 et 3, caractérisé par le fait que l'axe (23) s'étend dans le bouchon (6) et est en prise avec un filetage intérieur prévu dans le trou transversal (21) du corps de vérin (2).

7. Vérin linéaire selon la revendication 1, caractérisé par le fait que le moyen de fixation (23) est emmanché sur le corps de vérin (2).

8. Vérin linéaire selon la revendication 1, caractérisé par le fait que le moyen de fixation (23) est rivé sur le corps de vérin (2).

9. Vérin linéaire selon la revendication 1, caractérisé par le fait que le moyen de fixation (23) est collé au corps de vérin (2) et/ou au bouchon (6).

10. Vérin linéaire selon la revendication 1, caractérisé par le fait que le canal (33) est un trou qui est coaxial avec le corps de vérin (2).

11. Vérin linéaire selon la revendication 1, caractérisé par le fait qu'il est prévu sur le bouchon (6) un embout amortisseur (34) qui est coaxial avec le corps de vérin (2) et est orienté en direction du piston (5).

12. Vérin linéaire selon les revendications 10 et 11, caractérisé par le fait que le trou s'étend à travers l'embout amortisseur (34).

13. Vérin linéaire selon la revendication 1, caractérisé par le fait que le bouchon (6) est essentiellement cylindrique.

14. Vérin linéaire selon la revendication 1, caractérisé par le fait que le bouchon (6), pour assurer l'étanchéité avec le corps de vérin (2), est pourvu d'un joint (16).

15. Vérin linéaire selon la revendication 14, caractérisé par le fait que le joint (16) est un joint torique (16) placé dans une gorge annulaire (15) aménagée dans le bouchon (6).

16. Vérin linéaire selon la revendication 14, caractérisé par le fait que le joint (16) sur le bouchon (6) est disposé entre le trou transversal (20) et une face frontale (18) du bouchon (6) tournée vers le piston (5).

17. Vérin linéaire selon la revendication 1, caractérisé par le fait que le corps de vérin (2) comporte une chambre intérieure (4) continue et une fente longitudinale (7) qui s'étend sur toute sa longueur et/ou par le fait que la fente longitudinale (7) est fermée par une bande d'étanchéité (11) souple tenue stationnaire par rapport au corps de vérin (2) à une extrémité.

18. Vérin linéaire selon la revendication 1, caractérisé par le fait que le bouchon (6) est une pièce en matière plastique moulée par injection.

19. Vérin linéaire selon la revendication 11, caractérisé par le fait que le bouchon (6) est réalisé d'un pièce avec l'embout amortisseur (34).
